# FASCICULE DE BREVET EUROPEEN

(11) **EP 3 099 196 B1**
(45) Date de publication et mention de la délivrance du brevet: **21.02.2018**
(21) Numéro de dépôt: 15704331.6
(22) Date de dépôt: 13.01.2015
(51) Int. Cl.: A44C 13/00, A44C 3/00, A41D 29/00

(54) **DISPOSITIF PERMETTANT LA FIXATION DE BARRETTES DIXMUDES SUR UN VÊTEMENT TEL QU'UN UNIFORME OU UN COSTUME OFFICIEL**
VORRICHTUNG ZUR ERMÖGLICHUNG DER BEFESTIGUNG VON ANSTECKLEISTEN AN BEKLEIDUNG, WIE ETWA EINE UNIFORM ODER OFFIZIELLE KLEIDUNG
DEVICE ENABLING ATTACHMENT OF RIBBON BARS ONTO CLOTHING SUCH AS A UNIFORM OR OFFICIAL DRESS

(30) Priorité: 28.01.2014 FR 1450671; 06.08.2014 FR 1457640
(43) Date de publication de la demande: 07.12.2016
(73) Titulaire: MARTINEAU SAS, 49400 Saint-Lambert-des-Levées (FR)
(72) Inventeur: QUENTIN, Jean, F-29200 Brest (FR)
(74) Mandataire: Cabinet HERRBURGER
(86) Numéro de dépôt international: PCT/FR2015/050066
(87) Numéro de publication internationale: WO 2015/114233

(56) Documents cités:
- US-A- 2 795 876
- US-A- 3 942 273

## Description

La présente invention a pour objet un dispositif permettant la fixation de barrettes dixmudes sur un vêtement tel qu'un uniforme ou un costume officiel.

Des professionnels, notamment de l'armée, de la police ou de la gendarmerie, ou encore les pompiers fixent sur leurs vêtements, en particulier leurs uniformes ou leurs costumes officiels des barrettes en tissu coloré dites barrettes dixmudes qui sont une représentation simplifiée des décorations et des médailles de distinction qui leur ont été accordées, cf. par exemple le document U.S. 3,942,273. Les barrettes dixmudes qui correspondent à des éléments standards ayant essentiellement une section en forme de U sont classiquement fixées côte à côte et le cas échéant sur plusieurs rangées sur des plaques en tissu, en particulier en feutrine qui sont cousues sur le vêtement.

La structure géométrique des plaques portant des barrettes dixmudes doit satisfaire à des exigences strictes, et ces barrettes doivent obligatoirement être accrochées sur la plaque à un endroit précis.

Par suite, pour accrocher une nouvelle barrette dixmude sur la plaque d'un vêtement le professionnel doit obligatoirement découdre et recoudre cette plaque pour pouvoir modifier la structure géométrique globale des barrettes dixmudes représentatives de l'ensemble des distinctions qui lui ont été accordées.

A cet effet, il doit s'adresser à un spécialiste, opération qui entraine un coût non négligeable.

La présente invention a pour but de remédier à cet inconvénient en proposant un dispositif permettant la fixation sur un vêtement tel qu'un uniforme ou un costume officiel de barrettes dixmudes représentatives de distinctions ayant été accordées à une personne, permettant à cette personne de modifier elle-même la structure géométrique globale de ces barrettes sans avoir à s'adresser à un spécialiste.

Conformément à l'invention, un tel dispositif est constitué par un ensemble de baguettes en matière plastique comportant deux types de baguettes pouvant être assemblées les unes aux autres de façon à obtenir un élément modulaire susceptible de recevoir une série de barrettes dixmudes disposées côte à côte et le cas échéant sur plusieurs rangées et d'être fixé sur un vêtement au moyen de pins en remplacement des plaques cousues.

Selon l'invention un tel ensemble de baguettes comporte :
- d'une part des baguettes de base équipées sur leurs bords longitudinaux d'une série de languettes et de retraits situés en alternance d'un bord à l'autre de façon à permettre l'imbrication de deux baguettes de base l'une dans l'autre, et
- d'autre part des baguettes de liaison destinées à recevoir des barrettes dixmudes et permettant l'assemblage de deux baguettes de base imbriquées l'une dans l'autre par des moyens de liaison par la forme.

Les languettes d'une baguette de base constituent ainsi des éléments mâles qui viennent s'insérer dans les retraits d'une autre baguette de base qui constituent des éléments femelles.

Dans la mesure où les baguettes de base sont comme les baguettes de liaison toutes identiques, il est ainsi possible d'assembler un nombre quelconque de telles baguettes.

Dans la pratique, un dispositif modulaire conforme à l'invention ne comporte toutefois pas plus de quatre baguettes de base et trois baguettes de liaison permettant la fixation de trois rangées de barrettes dixmudes.

La fabrication de l'ensemble de baguettes ne nécessite donc que la réalisation de deux moules, ce qui est particulièrement peu onéreux.

Le professionnel peut ainsi se procurer, pour un coût modique, un kit comprenant une série de pins ainsi que plusieurs baguettes de base et plusieurs baguettes de liaison qu'il peut assembler lui-même de façon à construire le dispositif de fixation des barrettes dixmudes représentatives des décorations qui lui ont été accordées.

Il est à noter que conformément à l'invention, un tel dispositif de fixation est en règle générale réalisé en matière plastique noire.

Selon une caractéristique préférentielle de l'invention, les baguettes de liaison ont une section en forme de U tandis que les languettes des baguettes de base sont équipées sur l'une de leurs faces ou face avant de nervures longitudinales positionnées de sorte que les nervures des languettes de deux baguettes de base imbriquées l'une dans l'autre soit situées dans le prolongement les unes des autres de façon à définir un rail de guidage pour une baguette de liaison et permettre ainsi l'assemblage de ces baguettes.

Il est à noter que le rail de guidage ainsi défini peut être continu ou discontinu, et que la baguette de liaison peut être glissée ou clipsée sur ce rail.

Il est également à noter qu'une baguette de liaison peut également être clipsée sur le rail discontinu défini par les nervures des languettes d'une seule baguette de base sans pour cela sortir du cadre de l'invention.

Les baguettes de liaison ainsi montées font office de glissières pour permettre le positionnement successif des barrettes dixmudes le long de celles-ci.

Par suite, pour fixer une nouvelle barrette dixmude sur un dispositif modulaire conforme à l'invention, le professionnel doit désolidariser ce dispositif de son vêtement en décrochant les pins puis enlever une à une les barrettes dixmudes antérieures en les faisant glisser le long des baguettes de liaison avant de les repositionner sur ces baguettes avec la nouvelle barrette dixmude conformément à la nouvelle structure géométrique exigée et de fixer à nouveau le dispositif sur son vêtement au moyen de pins.

Si cette nouvelle structure géométrique nécessite l'adjonction d'une rangée de barrettes dixmudes supplémentaire, l'utilisateur doit en outre ajouter une baguette de base et une baguette de liaison au dispositif modulaire.

Dans tous les cas, il s'agit là d'une opération particulièrement simple et rapide.

Selon l'invention, et pour permettre la fixation du dispositif modulaire sur un vêtement, les baguettes de base et les baguettes de liaison comportent des orifices de réception de pins.

Selon une caractéristique préférentielle de l'invention, les baguettes de base et les baguettes de liaison sont sécables, de façon à permettre à l'utilisateur de régler leur longueur en fonction du nombre de barrettes dixmudes devant y être fixées.

Selon une variante préférentielle l'élément modulaire obtenu conformément à l'invention permet également, outre la fixation de barrettes dixmudes, la fixation de médailles de distinction pendantes et correspond ainsi à un élément global permettant la fixation sur un vêtement tel qu'un uniforme ou un costume officiel de toutes les décorations ayant été accordées à une personne.

A cet effet, le dispositif conforme à l'invention comporte également un ensemble d'épinglettes en forme de U permettant la fixation du ruban de médailles de distinction pendantes sur l'élément modulaire, chacune de ces épinglettes comportant une branche centrale ainsi que deux branches latérales ayant une extrémité libre en forme de pointe.

Selon cette variante de l'invention, les baguettes de liaison sont d'une part équipées d'ouvertures traversantes dimensionnées et associées par paires de façon à permettre le passage des branches latérales d'une épinglette de fixation et ont, d'autre part, une épaisseur suffisante pour permettre l'assemblage des baguettes de façon à obtenir l'élément modulaire après repliement vers l'extérieur des branches latérales des épinglettes de fixation le long de la face arrière des baguettes de liaison.

Pour fixer une médaille de distinction sur une baguette de liaison, l'utilisateur doit appliquer l'extrémité libre du ruban de cette médaille contre la face avant de la baguette de liaison, la face de ce ruban correspondant au verso de la médaille étant orientée vers l'extérieur puis introduire respectivement les extrémités en forme de pointe des branches latérales d'une épinglette de fixation dans les ouvertures d'une paire d'ouvertures en perforant le ruban.

L'utilisateur doit ensuite enfoncer cette épinglette jusqu'à ce que sa branche centrale soit appliquée contre la face avant de la baguette de liaison et peut alors rabattre la médaille de sorte que cette branche centrale soit camouflée par le ruban de celle-ci.

La dernière étape de cette fixation consiste à replier les branches latérales de l'épinglette vers l'extérieur le long de la face arrière de la baguette de liaison, en s'aidant en règle générale d'une pince, puis, le cas échéant à couper l'extrémité de ces branches latérales.

L'utilisateur peut ensuite assembler les baguettes de façon à obtenir l'élément modulaire en règle générale en clipsant la baguette de liaison ainsi équipée sur le rail défini par les nervures de languettes de baguettes de base.

Selon une caractéristique préférentielle de cette variante de l'invention, les branches latérales des épinglettes de fixation sont coudées notamment essentiellement à 90° de façon à permettre après montage le placage de la branche centrale de ces épinglettes et du ruban des médailles de distinction contre la face avant des baguettes de liaison.

Bien entendu, l'élément modulaire obtenu conformément à cette variante de l'invention comprend le nombre de baguettes de liaison nécessaire à la fixation de toutes les médailles de distinction qui ont été accordées à une personne, ce le cas échéant sur plusieurs rangées.

Si cet élément modulaire comporte plusieurs baguettes de liaison, les médailles pendantes fixées à chacune de ces baguettes apparaissent toutes les unes au-dessous des autres.

Les caractéristiques du dispositif de fixation de barrettes dixmudes sur un vêtement qui fait l'objet de l'invention seront décrites plus en détail en se référant aux dessins non limitatifs annexés dans lesquels :
- la figure 1 est une vue en perspective représentant la face avant d'une baguette de base,
- la figure 2 représente la face arrière de la baguette de base représentée sur la figure 1,
- la figure 3 est une vue en perspective d'une baguette de liaison,
- la figure 4 représente deux baguettes de base imbriquées l'une dans l'autre et assemblées par une baguette de liaison portant deux barrettes dixmudes,
- la figure 5 est un schéma représentant une barrette dixmude fixée à un tronçon de barrette de base au moyen d'un pin,
- la figure 6a représente une baguette de liaison correspondant à la variante de l'invention,
- les figures 6b à 6g sont des schémas illustratifs du mode de fixation du ruban d'une médaille de distinction sur une telle baguette de liaison.

Selon les figures 1 à 5, le dispositif est constitué par l'assemblage de baguettes de base 1 dont l'une est représentée sur les figures 1 et 2 et de barrettes de liaison 2 dont l'une est représentée sur la figure 3.

De telles baguettes 1, 2 permettent de construire un élément modulaire destiné à recevoir des barrettes dixmudes 3 représenté sur la figure 4.

Selon les figures 1 et 2, les baguettes de base 1 qui sont réalisées en matière plastique sont équipées sur leurs bords longitudinaux d'une série de languettes 4 et de retraits 5 qui sont situés en alternance d'un bord à l'autre de façon à permettre l'imbrication d'au moins deux baguettes de base 1 comme représenté sur la figure 4.

Les baguettes de base 1 comportent une face avant représentée sur la figure 1 ainsi qu'une face arrière plane représentée sur la figure 2 par laquelle elles peuvent être appliquées contre un vêtement tel qu'un uniforme ou un costume officiel et y être fixées au moyen de pins 6 introduits dans des orifices 7.

L'un de ces pins 6 est représenté sur la figure 5.

Selon la figure 1, les languettes 4 des baguettes de base 1 sont équipées sur leur face avant de nervures longitudinales 8.

Ces nervures longitudinales 8 sont positionnées de sorte que les languettes 4 de deux baguettes de base 1 imbriquées l'une dans l'autre soient situées dans le prolongement les unes des autres de façon à définir un rail de guidage pour les baguettes de liaison 2.

Selon la figure 3, ces baguettes de liaison 2 qui sont elles aussi réalisées en matière plastique ont une section 9 en forme de U visible sur la partie gauche de cette figure.

Cette section en forme de U 9 est adaptée à la géométrie des nervures 8 des languettes 4 des baguettes de base 1 pour permettre de clipser ou de faire glisser une baguette de liaison 2 le long du rail de guidage défini par les nervures 8 de deux baguettes de base 1 imbriquées l'une dans l'autre et de la positionner sur ce rail de façon à permettre l'assemblage de ces deux baguettes de base 1 comme représenté sur la figure 4.

La géométrie des baguettes de liaison 2 est en outre adaptée à la géométrie standard des barrettes dixmudes 3 de façon à permettre de faire glisser ces barrettes 3 sur ces baguettes de liaison 2.

Les baguettes de liaison 2 sont elles aussi équipées d'orifices 7 de réception de pins 6.

Selon les figures 1 à 3, les baguettes de base 1 tout comme les baguettes de liaison 2 sont sécables et équipées de lignes de moindre résistance 10 permettant de les découper à la longueur souhaitée.

Selon la figure 5, un dispositif modulaire ainsi équipé de barrettes dixmudes 3 peut ensuite être fixé sur un vêtement au moyen de pins 6.

Selon la figure 6a, la baguette de liaison 2' est équipée d'ouvertures traversantes 11, 11' associées par paires et a une épaisseur un peu augmentée par rapport à la baguette de liaison 2 correspondant à la variante de base qui est représentée sur la figure 3.

Selon la figure 6b, les ouvertures traversantes 11, 11' de chaque paire sont dimensionnées de façon à permettre le passage des branches latérales 12, 12' d'une épinglette en forme de U 13 permettant la fixation sur les baguettes de liaison 2' du ruban 14 de médailles de distinction pendantes 15.

Selon les figures 6b et 6c, ces branches latérales 12, 12' ont une extrémité libre en forme de pointe, comportent un coudage 16 à l'opposé de cette extrémité libre et sont reliées par une branche centrale 17.

Selon la figure 6b, la première étape de fixation du ruban 14 de la médaille de fixation 15 sur la baguette de liaison 2' consiste à appliquer l'extrémité libre de ce ruban 14 contre la face avant de la baguette de liaison 2' en droit des ouvertures traversantes 11, 11' d'une paire, de sorte que la face de ce ruban 14 correspondant au verso V de la médaille 15 soit orientée vers l'extérieur, puis à introduire par leurs extrémités libres en forme de pointes les branches latérales 12, 12' d'une épinglette 13 dans ces ouvertures traversantes 11, 11' en perforant le ruban 14.

Selon la figure 6c, l'étape suivante consiste à enfoncer l'épinglette de fixation 13 dans les ouvertures traversantes 11, 11' jusqu'à ce que sa branche centrale 17 vienne en appui contre le ruban 14 et contre la face avant de la baguette de liaison 2'.

Selon la figure 6d, le ruban 14 et la médaille de distinction 15 sont alors parfaitement maintenus sur la baguette de liaison 2', et ce ruban et cette médaille peuvent être rabattus vers le bas comme schématisé par les flèches A de sorte que le ruban 14 camoufle la branche centrale 17 de l'épinglette de fixation 13 et que la médaille 15 pende librement, son côté recto étant orienté vers l'extérieur comme représenté sur la figure 6e.

Selon la figure 6f qui représente la face arrière de la baguette de liaison 2', les extrémités des branches latérales 12, 12' de l'épinglette de fixation 13 sont repliées vers l'extérieur le long de cette face arrière en règle générale au moyen d'une pince et sont le cas échéant coupées.

Selon la figure 6g, la baguette de liaison 2' sur laquelle est fixé le ruban 14 d'une série de médailles pendantes 15 peut être clipsée sur une baguette de base 1 comme schématisé par les flèches B.

### NOMENCLATURE

- 1: Baguette de base
- 2. 2': Baguette de liaison
- 3: Barrettes dixmudes
- 4: Languettes
- 5: Retraits
- 6: Pins
- 7: Orifices
- 8: Nervures longitudinales
- 9: Section en forme de U
- 10: Lignes de moindre résistance
- 11. 11': Ouvertures traversantes
- 12. 12': Branches latérales
- 13: Epinglette
- 14: Ruban
- 15: Médaille de distinction
- 16: Coudage
- 17: Branche centrale

## Revendications

1. Dispositif permettant la fixation sur un vêtement tel qu'un uniforme ou un costume officiel de barrettes dixmudes (3) représentatives de décorations ayant été accordée à une personne, ces barrettes étant constituées par des éléments standards en tissu coloré, avec deux types de baguettes pouvant être assemblées les unes aux autres de façon à obtenir un élément modulaire susceptible de recevoir une série de barrettes dixmudes (3) disposées côte à côte et le cas échéant sur plusieurs rangées et d'être fixé sur un vêtement au moyen de pins (6), **caractérisé en ce qu'** il est constitué par un ensemble de baguettes en matière plastique (1, 2) avec
- d'une part des baguettes de base (1) équipées sur leurs bords longitudinaux d'une série de languettes (4) et de retraits (5) situés en alternance d'un bord à l'autre de façon à permettre l'imbrication de deux baguettes de base (1) l'une dans l'autre, et
- d'autre part des baguettes de liaison (2) destinées à recevoir des barrettes dixmudes (3) et permettant l'assemblage de deux baguettes de base (1) imbriquées l'une dans l'autre par des moyens de liaison par la forme.

2. Dispositif conforme à la revendication 1,
**caractérisé en ce que**
les baguettes de liaison (2) ont une section en forme de U (9) tandis que les languettes (4) des baguettes de base (1) sont équipées sur l'une de leurs faces ou face avant de nervures longitudinales (8) positionnées de sorte que les nervures (8) des languettes de deux baguettes de base (1) imbriquées l'une dans l'autre soient situées dans le prolongement les unes des autres de façon à définir un rail de guidage pour une baguette de liaison (2) et à permettre ainsi l'assemblage de ces baguettes.

3. Dispositif conforme à l'une des revendications 1 et 2,
**caractérisé en ce que**
les baguettes de base (1) et les baguettes de liaison (2) comportent des orifices (7) de réception de pins (6).

4. Dispositif conforme à l'une quelconque des revendications 1 à 3,
**caractérisé en ce que**
les baguettes de base (1) et les baguettes de liaison (2) sont sécables.

5. Dispositif conforme à l'une quelconque des revendications 2 à 4,
**caractérisé en ce qu'**
il comporte un ensemble d'épinglettes en forme de U (13) permettant la fixation du ruban (14) de médailles de distinction pendantes (15) sur l'élément modulaire, chacune de ses épinglettes (13) comportant une branche centrale (17) ainsi que deux branches latérales (12, 12') ayant une extrémité en forme de pointe, et
les baguettes de liaison'(2') sont d'une part équipées d'ouvertures traversantes (11 11') dimensionnées et associées par paires de façon à permettre le passage des branches latérales (12, 12') d'une épinglette de fixation (13) et ont, d'autre part, une épaisseur suffisante pour permettre l'assemblage des baguettes (2',1) pour obtenir l'élément modulaire après repliement vers l'extérieur des branches latérales (12, 12') des épinglettes de fixation (13) le long de la face arrière des baguettes de liaison (2').

6. Dispositif conforme à la revendication 5,
**caractérisé en ce que**
les branches latérales des épinglettes de fixation (13) comportent un coudage (16) de façon à permettre après montage le placage de la branche centrale (17) de ces épinglettes (13) et du ruban (14) des médailles de distinction (15) contre la face avant des baguettes de liaison (2').

## Patentansprüche

1. Vorrichtung zur Fixierung von Bandabzeichen (3) repräsentativ für Auszeichnungen, die einer Person verliehen worden sind, auf einem Kleidungsstück wie einem Uniform oder einer Amtstracht, wobei diese Abzeichen aus Standardelementen aus farbigem Stoff gebildet sind,
mit zwei Arten von Stäben, die miteinander verbunden werden können, um ein modulares Element zu bilden, das eine Vielzahl von Bandabzeichen (3) aufnehmen kann, welche nebeneinander und gegebenenfalls auf mehreren Reihen angeordnet sind, und auf einem Kleidungsstück durch Pins (6) fixiert werden kann, **dadurch gekennzeichnet, dass** sie durch eine Vielzahl von Stäben aus Kunststoffmaterial (1, 2) gebildet ist mit
- einerseits Grundstäben (1), die an ihren Längsrändern mit einer Reihe von Laschen (4) und Hinterschnitten (5) versehen sind, welche abwechselnd von Rand zu Rand angeordnet sind, um das Ineinandergreifen zweier Grundstäben (1) zu ermöglichen, und
- andererseits Verbindungsstäben (2), die dazu geeignet sind, Bandabzeichen (3) aufzunehmen und die Verbindung von zwei ineinander greifenden Grundstäben (1) mit Formschlussverbindungsmitteln zu ermöglichen.

2. Vorrichtung nach Anspruch 1,
**dadurch gekennzeichnet, dass** die Verbindungsstäbe (2) einen U-förmigen Querschnitt (9) aufweisen, während die Laschen (4) der Grundstäbe (1) auf einer ihrer Seiten oder an der Vorderseite mit Längsrippen (8) versehen sind, welche derart positioniert sind, dass die Rippen (8) der Laschen (4) von zwei ineinander greifenden Grundstäben (1) in gegenseitiger Verlängerung angeordnet sind, um eine Führungsschiene für einen Verbindungsstab (2) zu definieren und somit die Verbindung dieser Stäbe zu ermöglichen.

3. Vorrichtung nach einem der Ansprüche 1 oder 2,
**dadurch gekennzeichnet, dass** die Grundstäbe (1) und die Verbindungsstäbe (2) Öffnungen (7) zur Aufnahme von Pins (6) aufweisen.

4. Vorrichtung nach einem der Ansprüche 1 bis 3,
**dadurch gekennzeichnet, dass** die Grundstäbe (1) und die Verbindungsstäbe (2) teilbar sind.

5. Vorrichtung nach einem der Ansprüche 2 bis 4,
**dadurch gekennzeichnet, dass** sie eine Vielzahl von U-förmigen Nädelchen (13) zur Fixierung des Bands (14) von hängenden Auszeichnungsmedaillen (15) auf dem modularen Element aufweist, wobei jedes der Nädelchen einen mittleren Schenkel (17) sowie zwei seitlichen Schenkel (12, 12') mit einem spitzenförmigen Ende aufweist, und
die Verbindungsstäbe (2') einerseits mit durchgehenden Öffnungen (11, 11') versehen sind, welche dimensioniert und paarweise einander zugeordnet sind, um den Durchgang der seitlichen Schenkel (12, 12') eines Fixierungsnädelchens (13) zu erlauben, und, andererseits, eine Dicke aufweisen, welche ausreichend ist, um die Verbindung der Stäbe (2', 1) zu ermöglichen, um das modulare Element zu bilden, nachdem die seitlichen Schenkel (12, 12') der Fixierungsnädelchen (13) entlang der Rückseite der Verbindungsstäbe (2') nach außen gefaltet worden sind.

6. Vorrichtung nach Anspruch 5,
**dadurch gekennzeichnet, dass** die seitlichen Schenkel der Fixierungsnädelchen (13) eine Kröpfung (16) aufweisen, um nach der Montage das Pressen des mittleren Schenkels (17) dieser Nädelchen (13) und des Bands (14) der Auszeichnungsmedaillen (15) gegen die Vorderseite der Verbindungsstäben (2') zu ermöglichen.

## Claims

1. Device which enables bars (3) which represent decorations which have been awarded to a person to be fixed to an item of clothing, such as a uniform or an official dress, these bars being constituted by standard elements of coloured fabric, with two types of rods which can be assembled one on the other in order to obtain a modular element which is capable of receiving a series of bars (3) which are arranged side by side and where applicable in several rows and of being fixed to an item of clothing using pins (6), **characterised in that** it is constituted by an assembly of rods of plastics material (1, 2) with
- at one side, base rods (1) which are equipped on the longitudinal edges thereof with a series of tongues (4) and recesses (5) which are located alternately from one edge to the other in order to enable the interleaving of two base rods (1) one in the other, and
- at the other side, connection rods (2) which are intended to receive bars (3) and which enable the assembly of two base rods (1) which are interleaved one in the other by positive-locking connection means.

2. Device according to claim 1,
**characterised in that**
the connection rods (2) have a U-shaped cross-section (9) whilst the tongues (4) of the base rods (1) are equipped on one of the faces thereof or front face with longitudinal ribs (8) which are positioned so that the ribs (8) of the tongues of two base rods (1) which are interleaved one in the other are located in extension of each other in order to define a guide rail for a connection rod (2) and thus to enable the assembly of these rods.

3. Device according to either claim 1 or 2,
**characterised in that**
the base rods (1) and the connection rods (2) comprise holes (7) for receiving pins (6).

4. Device according to any one of claims 1 to 3,
**characterised in that**
the base rods (1) and the connection rods (2) can be divided.

5. Device according to any one of claims 2 to 4,
**characterised in that**
it comprises a set of U-shaped pins (13) which enable the ribbon (14) of hanging medals of distinction (15) to be fixed to the modular element, each of the pins (13) thereof comprising a central branch (17) and two lateral branches (12, 12') which have an end in the form of a point, and
the connection rods (2') are, on the one hand, provided with through-openings (11, 11') which are sized and associated in pairs in order to enable the passage of the lateral branches (12, 12') of one fixing pin (13) and have, on the other hand, a sufficient thickness to enable the assembly of the rods (2', 1) in order to obtain the modular element after folding lateral branches (12, 12') of the fixing pins (13) outwards along the rear face of the connection rods (2').

6. Device according to claim 5,
**characterised in that**
the lateral branches of the fixing pins (13) comprise a bend (16) in order to enable, after assembly, the placement of the central branch (17) of these pins (13) and the ribbon (14) of the medals of distinction (15) against the front face of the connection rods (2').
